# EUROPÄISCHE PATENTSCHRIFT

(11) **EP 1 740 470 B1**
(45) Veröffentlichungstag und Bekanntmachung des Hinweises auf die Patenterteilung: **14.05.2008**
(21) Anmeldenummer: 05726336.0
(22) Anmeldetag: 22.04.2005
(51) Int. Cl.: B65D 5/36

(54) **FALTSCHACHTEL MIT FALTBÄLGEN**
FOLDING BOX WITH FOLDING BELLOWS
BOITE PLIANTE A SOUFFLETS PLIANTS

(30) Priorität: 23.04.2004 EP 04101697
(43) Veröffentlichungstag der Anmeldung: 10.01.2007
(73) Patentinhaber: Rissmann, Karlheinz, 90431 Nürnberg (DE)
(72) Erfinder: Rissmann, Karlheinz, 90431 Nürnberg (DE)
(74) Vertreter: Götz, Georg Alois
(86) Internationale Anmeldenummer: PCT/EP2005/051809
(87) Internationale Veröffentlichungsnummer: WO 2005/075300

(56) Entgegenhaltungen:
- DE-U1-5202004 000 89
- FR-A- 2 674 503
- GB-A- 197 482
- GB-A- 316 451
- GB-A- 1 260 810
- GB-A- 191 127 523
- US-A- 3 749 301

## Beschreibung

Die Erfindung betrifft eine sechsseitige Klapp- oder Faltschachtel in Würfel- oder Quaderform gemäß dem Oberbegriff des Anspruchs 1. Von den sechs Seiten bilden eine eine Bodenwand und vier weitere Seitenwände, die reihum jeweils über in den Schachtel-Eckbereichen angeordnete Faltbälge scharniergelenkig verbunden sind. Über letztere sowie die klappbare Anbringung der Seitenwände an der Bodenwand kann die Faltschachtel aus einer flachen Stellung, bei der die Faltbälge flach auseinander gezogen sind, in eine erhobene bzw. erhabene Stellung aufgerichtet werden, bei der die Faltbälge zusammengedrückt sind. In der flachen Stellung ist der jeweilige Grundriss der Faltbälge durch eine diagonale oder schräge Scharnierachse in einen inneren und einen äußeren Bereich unterteilt. In der erhabenen Stellung sind der jeweils innere und äußere Bereich der Faltbälge über die jeweilige diagonale oder schräge Scharnierachse (schräg zu einer Schachtel-Mittel- oder Symmetrieachse) aus der flachen Ausgangsstellung erhoben und aufeinander zugeschwenkt. Der jeweils äußere Bereich eines Faltbalgs ist zudem an der nächstliegenden Seitenwand flächig anliegend befestigt, beispielsweise durch Kleben. Ferner betrifft die Erfindung ein Herstellungsverfahren für eine solche Faltschachtel unter Verwendung eines länglich flachen Zuschnitts, der in seiner Längsrichtung zumindest drei aufeinander folgende, durch quer verlaufende Scharniergelenkachsen voneinander abgegrenzte Abschnitte aufweist. Der Mittelabschnitt dient zur Bildung der Bodenwand, und der erste und der dritte Abschnitt, welche gegebenenfalls Endabschnitte bilden können, dienen zur Bildung paralleler Seitenwände.

Eine Faltschachtel etwa dieser Art ist aus FR-A-2 415 581 bekannt. Darin wird vorgeschlagen, die sechs Seiten (vier Seitenwände, Bodenwand, ein oder mehrere Deckelteile) der Faltschachtel aus einem einzigen Zuschnitt aus halbsteifem Kartonmaterial mit im Wesentlichen rechteckiger Grundform herzustellen. Die Schamierachsen sind durch eingedrückte Biegelinien realisiert. Dadurch lässt sich der Zuschnitt aus einem flachen Ausgangszustand, in dem er unter Einsparung von Lager- und Logistikraum wenig Platz benötigt, sich mit einfachen Handgriffen zu einer aufnahmefähigen Schachtel mit hochgestellten Seitenwänden auffalten. Zur Erzielung einer ausreichenden Stabilität ist es allerdings, wie eingangs angesprochen, geboten, dass der Faltbalg jeweils mit einer Teilfläche an einer nächstliegenden Seitenwand befestigt, beispielsweise angeklebt ist. In FR-A-2 415 581 wird dazu vorgeschlagen, vor dem Umklappen und Aufstellen und während des Ablängens des rechteckigen Zuschnitts von einem Kartonband auf den betreffenden Teilflächen der Faltbalgbereiche schon eine Klebebeschichtung aufzubringen. Komplementär dazu ist ein kongruenter Innenseitenbereich des zugeordneten Seitenwandabschnitts zweckmäßig mit Klebstoff zu überziehen. Vor dem Trocknen der einen oder mehreren Klebstoffbeschichtungen müssen die Flächen des äußeren Faltbalgbereichs und des kongruenten Innenseitenbereichs der zugeordneten Seitenwand durch Falt- und Schwenkoperationen in Anlage zueinander gebracht werden. Vor dem zugehörigen Umklappen der Zuschnitt-Randbereiche muss allerdings der Faltschachtel-Zuschnitt bereits vom Kartonband abgelängt sein. Da nach FR-A-2 415 581 die Faltenbälge mit dem Zuschnitt für die Faltschachtel einstückig integriert ausgebildet sind, lässt sich für den Zuschnitt insgesamt nur halbsteifes Kartonmaterial verwenden; andernfalls wäre ein Aufrichten der Schachtel-Seitenwände wegen zu steifer Faltbälge, deren Hälften aus der Ausgangsebene herausgebogen und aufeinander zugeschwenkt werden müssen, kaum möglich.

In EP-A-0 613 827 ist ein faltbarer, aus einer Ebene hochstellbarer Behälter beschrieben, der vor allem zur Verwendung als Brillenetui geeignet sein soll. Hierfür ist ein im Querschnitt dreieckförmiges Gehäuse vorgesehen, dessen Wandungsabschnitte in einer Ebene aufeinanderklappbar sind. Zur Bildung von Stirnseiten ist ein zusätzliches Faltsystem den Seitenwänden zugeordnet. Es wird vorgeschlagen, die Einzelflächen des Faltsystems einstückig aus einer zusammenhängenden Faltfläche auszubilden, deren Enden auf einer Seitenwand der Faltschachtel zum Liegen kommen und aneinander stoßen. Dabei wird das Faltsystem durch Verkleben an den Innenseiten der Seitenwände befestigt.

GB 126 08 10 offenbart eine Faltschachtel mit einer Bodenwand, vier Seitenwänden, wobei die Seitenwände an ihrer unteren Kante jeweils mit einer korrespondierenden Aussenkante der Bodenwand scharniergelenkig verbunden sind, und zwei Deckelelementen, die einander gegenüberliegend jeweils mit einer Seitenwand an deren oberer Kante scharniergelenkig verbunden und die schmaler als die Bodenwand sind. Mittels eines Zugelements, beispielsweise eines Fadens, sind die Deckelelemente und die Seitenwände ohne anschamierte Deckelelemente derart verbunden, dass durch einen auf das Zugelement ausgeübten Zug die flach ausgebreitete Faltschachtel aufgestellt und geschlossen werden kann.

GB 316 451 zeigt eine Faltschachtel aus einem einzigen Zuschnitt, deren Seitenwände über Faltbälge derart miteinander scharniergelenkig verbunden sind, dass die Faltschachtel einerseits über einen flach abgelegten Zustand und andererseits über einen aufgestellten Zustand verfügt, und das beim Übergang vom flach abgelegten in den aufgestellten Zustand die Seitenwände über die schamiergelenkige Verbindung so geführt werden, dass sie im aufgestellten Zustand im wesentlichen rechte Winkel mit der Bodenwand bilden.

GB 197 482 beschreibt eine Faltschachtel aus einem Haupt-Zuschnitt und zwei Zusatz-Zuschnitten, wobei die Zusatz-Zuschnitte über ein mittiges Faltschamier und seitliche Verbindungslaschen verfügen und die Verbindungslaschen durch Kleben mit dem Haupt-Zuschnitt so verbunden werden, dass mit dem Zusammenfalten die Bodenwand der Faltschachtel nach unten aus- und die Seitenwände nach innen einklappen, wobei die Seitenwände und die Bodenwand über Fäden zum Arretieren des aufgestellten Zustands miteinander verbunden sind.

Der Erfindung liegt die Aufgabe zugrunde, bei einer sechsseitigen Klapp- oder Faltschachtel mit viereckigem Grundriss, welche über Faltbälge aufstellbar und flach zusammenlegbar ist, die Herstellbarkeit zu vereinfachen und zeitlich zu beschleunigen. Zur Lösung werden die im Patentanspruch 1 angegebene Faltschachtel und das im Patentanspruch 13 angegebene Herstellungsverfahren vorgeschlagen. Vorteilhafte, optionale Ausbildungen ergeben sich ganz oder teilweise aus den abhängigen Ansprüchen.

Indem erfindungsgemäß zwei Faltenbälge mit einer Schachtelseitenwand baulich zu einem einzigen, separat hergestellten Stück integriert sind, lässt sich dieser Seitenwand-Faltbälge-Verbund vom Basis-Zuschnitt für die Faltschachtel getrennt als Zusatz-Zuschnitt beim Herstellungspnozess handhaben. Der Zusatz-Zuschnitt ist für sich relativ einfach strukturiert und kann schnell auf dem Haupt- bzw. Basis-Zuschnitt serienweise noch vor dem Ablängen des Haupt-Zuschnitts befestigt, beispielsweise aufgeklebt werden. Ein Umschlagen bzw. Falten der Zuschnitt-Seitenränder nach innen, wobei ein vorheriges Ablängen des Zuschnitts notwendig ist, kann bei der Erfindung vorteilhaft entfallen.

Ein weiterer, mit der Erfindung erzielbarer Vorteil ergibt sich in der unterschiedlichen Materialbeschaffenheit und -stärke, die erfindungsgemäß zwischen Haupt-Zuschnitt und Zusatz-Zuschnitt möglich ist. So kann für die Zuschnitt-Abschnitte, aus welchen die Seitenwände, die Bodenwand und gegebenenfalls die Deckelwand entstehen sollen, biegestelfe Hartpappe verwendet werden, wohingegen für sonstige Schachtelteile, insbesondere die Faltbälge, dünneres, weniger biegesteifes Material eingesetzt werden kann. In diesem Sinne besteht eine zweckmäßige Erfindungsausbildung darin, beim Zusatz-Zuschnitt die den Faltbälgen zugeordneten Endabschnitte mit geringerer Materialdicke als den für die Seitenwand zuständigen Mittelabschnitt zu realisieren.

Im Rahmen der allgemeinen erfinderischen idee liegt auch eine quader- oder würfelförmige Faltschachtel, die derart aneinander scharnierte Seitenteile aufweist, dass die Faltschachtel aus einem aufgestellten Zustand flach als ein einziges Stück zusammenlegbar ist. Dabei ist es zweckmäßig, dass vier der Seitenteile, so z. B. zwei Seitenwände, die Bodenwand und die Deckelwand, mit einem einzigen länglichen Zuschnitt (Haupt-Zuschnitt) gebildet sind. Mit anderen Worten, die erfindungsgemäße Faltschachtel besteht aus drei Stücken, nämlich einem Haupt-Zuschnitt und zwei darauf innenflächig aufgeklebte Zusatz-Zuschnitte, welche je eine zweier gegenüberliegender Seitenwände bilden und jeweils einstückig mit Faltenbälgen an beiden Enden integriert sind. Ein erfindungsgemäßes Herstellungsverfahren besteht dann darin, dass auf dem Bereich des Zuschnitts, der dem Schachtelinneren zugeordnet ist, an dessen Längsrändern im Abstand gegenüberliegend flach anlegbare und scharnierartig aufstellbare Zusätze befestigt sind. Ein damit erzielter Vorteil besteht darin, dass diese Zusätze im erhabenen bzw. aufgestellten Zustand gegenüberliegende, parallele Seitenwände und im flach abgelegten Zustand Seitentaschen bilden können, worin dann Aufbewahrungsgut unter Klemmdruck aufgenommen und gehalten werden kann.

Bei der erfindungsgemäßen Faltschachtel sind die steifen, scharniergelenkig verbundenen Quader- und Würfelseiten so angeordnet, dass sich die Faltschachtel auseinanderklappen und flach zusammenlegen lässt. Der aufgestellte Zustand lässt sich nach einer vorteilhaften Ausbildung durch einen Verschluss stabilisieren, der sich bei zweckmäßiger Schachtel-Quaderform und aufgestelltem Zustand in einer Schmalseite befindet Vorzugsweise wird ein in die Schmalseite integrierter Magnetverschluss verwendet Dieser lässt sich vorteilhaft in zwei einander überlappende Teile einer Schmalseite baulich integrierten.

In weiterer Ausgestaltung wird für die Faltschachtel Material mit robuster, insbesondere gegenüber Biegung steifer Hartpappe verwendet, was eine Aufbewahrung fester und trockener Gegenstände zulässt.

Nach einer zweckmäßigen Ausbildung sind speziell am bodenparallelen Rand der mit zwei Faltenbälge einstückigen Seitenwand eine oder mehrere Verbindungselemente ausgebildet, welche der Bodenwand zur gelenkigen Befestigung der Seitenwand daran zugeordnet sind. Speziell lassen sich diese Verbindungselemente als gelenkig abstehende, vorzugsweise flächig sich erstreckende Laschen gestalten, welche dann breitflächig auf der Oberfläche der Bodenwand aufliegen und dort beispielsweise angeklebt werden können. Im Rahmen des Erfindungsprinzips sind die Befestigungsmöglichkeiten für die mit zwei Faltbälgen einstückige Seitenwand nicht auf Kleben beschränkt. Dies gilt auch für den äußeren Bereich des Faltbalgs, der an der Innenseite einer nächstliegenden Seitenwand zu fixieren ist.

Bei der optionalen Ausführung der Faltschachtel mit einer Deckelwand zum Überdecken der Bodenwand ist es zweckmäßig, die Deckelwand an einem freien (nicht scharniergelenkig angelenkten) Rand um eine Verschlusslasche zu erweitern, welche am freien Rand scharniergelenkig angebracht ist. Dabei ist die Verschlusslasche mit einem ersten Verschlusselement baulich integriert, welchem ein zweites komplementäres Verschlusselement in einer Seitenwand der Schachtel zugeordnet ist, welche im erhabenen/aufgestellten Schachtel-Zustand der Verschlusslasche am nächsten liegt. Durch Verschwenken kann nun die Verschlusslasche in Anlage an die nächstliegende Seitenwand gebracht werden, wobei eine Wirkungsverbindung, insbesondere Haftverbindung zwischen dem ersten und dem zweiten Verschlusselement entsteht. Dadurch wird die Verschlusslasche in fixierter Anlage an die nächstliegende Seitenwand gebracht, wobei die Faltenbälge zusammengedrückt und gleichzeitig die Seitenwände der Schachtel aufrecht stehend aneinandergedrückt werden. In weiterer Folge werden die Seitenwände aufrecht stehend aneinander gehalten und damit insgesamt die Faltschachtel in der erhabenen Stellung stabilisiert. Der Zusammenhalt lässt sich noch dadurch verstärken, dass nach einer optionalen Ausbildung die Deckelwand per Scharnier mit derjenigen Seitenwand verbunden ist, die parallel zu der Seitenwand mit dem komplementären Verschlusselement verläuft.

Dabei befinden sich die Verschlusselemente im erhabenen bzw. aufgestellten Zustand der Schachtel zweckmäßig auf einer ihrer Schmalseiten. Geeignete Realisierungen der Verschlusselemente können in Klett- oder Magneteinrichtungen bestehen, wobei die komplementären (Gegen-) Elemente sich einerseits in der Verschlusslasche und andererseits in der unmittelbar gegenüberliegenden Seitenwand befinden. Denkbar ist auch der Einsatz eines Druckknopfverschlusses, wobei der Druckknopf von der Innenseite der Verschlusslasche in Richtung zur Außenseite der unmittelbar gegenüberliegenden Seitenwand vorsteht, welche eine deckungsgleiche Einrastvertiefung für den Druckknopf aufweist. Eine von weiteren zahlreichen Alternativen könnte in einem Knebelverschluss bestehen, wobei der Knebel (beispielsweise Holzsteg) an der Außenseite der Seitenwand mit einer Schnur befestigt ist und durch einen Durchbruch in der Verschlusslasche steckbar und dann zum Hintergreifen der Verschlusslasche drehbar ist.

Gemäß einer optionalen Erfindungsausbildung werden wenigstens oder nur die Boden-, Seiten- und gegebenenfalls die Deckelwand aus Hartpappe gebildet, was der Schachtel im erhabenen Zustand erlaubt, feste und trockene Gegenstände mit besonders hoher Stabilität aufzubewahren. Andererseits liegt auch die optionale Variante im Rahmen der Erfindung, wonach wenigstens die Faltbälge, die Verschlusslasche und/oder die Verbindungslaschen der mit je zwei Faltbälgen einstückigen, parallelen Seitenwände weniger biegesteif oder aus nicht biegesteifem Material oder nicht biegesteifer Hartpappe auszubilden. Bei der Verbindungslasche ist die Verwendung von flexiblen und/oder biegsamen Material beispielsweise in Form eines biegsamen Papierüberzugs zweckmäßig.

Weitere Einzelheiten, Merkmale, Merkmalskombinationen oder Merkmals-Unterkombinationen, Wirkungen und Vorteile auf der Basis der Erfindung ergeben sich aus der nachfolgenden Beschreibung eines bevorzugten Ausführungsbeispiels der Erfindung anhand der Zeichnungen. Diese zeigen in:
- Figur 1: eine Draufsicht auf die Faltschachtel in flach abgelegtem Zustand mit Haupt-Zuschnitt und zwei darauf aufgeklebte, parallele Zusatz-Zuschnitte,
- Figur 2: die Faltschachtel gemäß Figur 1 im Teilausschnitt und in perspektivischer Darstellung,
- Figur 3: den Beginn des Aufstellens der Schachtel aus dem flachen in den erhabenen Zustand,
- Figur 4: die Fortsetzung des Aufstellprozesses gemäß Figur 3,
- Figur 5: eine schräg genommene Draufsicht auf die geöffnete Faltschachtel mit drei senkrecht hochgestellten Seitenwänden und einer nur schräg hochgestellten Seitenwand,
- Figur 6: eine Stirnansicht auf die Schachtel im erhabenen und verschlossenen Zustand,
- Figur 7: die Schachtel im selben Zustand wie nach Figur 7 von einer anderen Seite zur Darstellung der Verschlusslasche im haftenden Zustand.

Gemäß Figur 1 ist zur Herstellung der erfindungsgemäßen Falt-Schachtel ein länglicher Haupt-Zuschnitt 1 vorgesehen, der in der gemäß Figur 1 von links nach rechts verlaufenden Längsrichtung 2 in fünf hintereinander liegende Abschnitte 3-7 untergliedert ist. Sie sind durch vier Querschamierachsen 8, gemäß Beispiel als Biegerillen realisiert, voneinander abgegrenzt, welche beispielsweise etwa senkrecht zur Zuschnitt-Längsrichtung 2 verlaufen. Über die Querschamierachsen 8 lassen sich die einzelnen Abschnitte 3-7 des Haupt-Zuschnitts 1 gegeneinander verschwenken. Im Bereich von dessen beiden gegenüber liegenden Längsseitenrändern ist jeweils ein Zusatz-Zuschnitt 9a, 9b aufgeklebt, der durch weitere Querschamierachsen 10 in zwei Endabschnitte 11 und einen Mittelabschnitt 12 aufgeteilt ist. Die Querschamierachsen 10 der Zusatz-Zuschnitte 9a, 9b verlaufen etwa deckungsgleich mit den Querschamierachsen 8 des Haupt-Zuschnitts 1, welche dessen ersten Abschnitt 3 vom zweiten Abschnitt 4 und dessen zweiten Abschnitt 4 vom dritten Abschnitt 5 abgrenzen und gelenkig verbinden. Analog sind die beiden Endabschnitte 11 der Zusatz-Zuschnitte 9a, 9b kongruent mit dem ersten Abschnitt 3 und dem dritten Abschnitt 5 des Haupt-Zuschnitts 1, und der Zusatz-Zuschnitt-Mittelabschnitt 12 kongruent mit dem vierten Abschnitt 4 des Haupt-Zuschnitts 1 angeordnet.

Die beiden Endabschnitte 11 des Zusatz-Zuschnitts 9a, 9b haben etwa quadratischen, rechteckig-gleichseitigen Grundriss und sind jeweils von Schräg-Schamierachsen 13 durchsetzt, welche als diagonale Winkelhalbierende verlaufen und sich vom gegenüber dem zweiten Abschnitt 4 entfernten freien Längsrand des ersten Hauptzuschnitt-Abschnitts 3 zur nächstliegenden, äußeren Ecke des Mittelabschnitts 12 des Zusatz-Zuschnitts 9a,9b erstrecken. Mittels der Schräg-Schamierachsen 13 sind die Endabschnitte 11 des Zusatz-Zuschnitts 9a, 9b jeweils in einen äußeren (Eck-) Bereich 14 und einen inneren Bereich 15 unterteilt. Dadurch können die Endabschnitte 11, wie an sich aus FR-A-2 415 581 (siehe oben) bekannt, als Faltbälge 11, 13, 14, 15 dienen, wenn beim Aufrichten der Faltschachtel die Abschnitte 3, 12, 5 als Seitenwände hochgestellt werden, wobei der jeweils innere Bereich 15 des Endabschnitts 11 auf dessen jeweils äußeren Bereich 14 zugeschwenkt wird (vgl. z. B. Figuren 3, 4 und 5). Der zweite Abschnitt 4 des (Haupt-)Zuschnitts 1 dient als Bodenabschnitt, während der vierte Abschnitt 6 des Haupt-Zuschnitts 1 als Deckelabschnitt fungiert, wie insbesondere aus Figuren 3, 4, 6 und 7 erkennbar. Der in Längsrichtung 2 fünfte bzw. letzte Klappabschnitt 7 bildet zum einen eine Handhabungslasche, um den vierten Abschnitt 6, der im erhabenen Schachtel-Zustand als Deckelwand fungiert, manuell zu verschwenken. Dies wird durch die Ecken-Abschrägung 16 erleichtert, die an den Längsrändern des Haupt Zuschnitts 1 im Bereich von dessen letzten (Verschlusslaschen-)Abschnitt 7 ausgebildet sind.

In diesem Abschnitt 7 ist ein erstes Magnetelement 17 bestimmter Polarität integriert ist. Diesem ist ein zweites, komplementäres Magnetelement 18 entgegengesetzter Polarität zugeordnet, welches im als Seitenwand dienenden ersten Abschnitt 3 in solcher Anordnung integriert ist, dass im verschlossenen Zustand der Schachtel (vgl. Figuren 6 und 7) die beiden Magnetelemente 17, 18 zur gegenseitigen Anziehung in Wirkungsverbindung treten können.

Gemäß Figur 2 (wie auch Figur 3) ist erkennbar, dass bei den Zusatz-Zuschnitten 9a, 9b die Dicke 19 der Endabschnitte 11 jeweils geringer ist als die Dicke 20 der Mittelabschnitte 12. Von daher haben die Endabschnitte 11 im Vergleich zu den Mittelabschnitten 12, die jeweils aus biegesteifer Hartpappe gefertigt sind, eine gewisse Flexibilität und Biegsamkeit. Da außerdem bei den Endabschnitten 11 der jeweilige äußere (Eck-) Bereich 14 auf den ersten und dritten Hauptabschnitt 3, 5 (welche als Seitenwände im erhabenen Zustand dienen) vollflächig aufgeklebt ist, kann über die Schräg-Schamierachsen 13 der jeweils innere Bereich 15 der Endabschnitte 11 vom jeweiligen Basis-Abschnitt 3, 5 leicht nach oben verschwenkt abstehen (vgl. Figur 2). Davon werden die jeweiligen Mittelabschnitte 12 der Zusatz-Zuschnitte 9a,9b gleichsam mitgenommen, so dass sich im flach abgelegten Zustand gemäß Figur 2 einander gegenüberliegende Klemmtaschen 21 zwischen dem zweiten Abschnitt 4 (als Bodenwand dienend) und je einem der gegenüberliegenden Zusatz-Zuschnitt-Mittelabschnitte 12 herausbilden. Wurden in die Faltschachtel im erhabenen Zustand gemäß Figuren 6 und 7 ausbauchende Gegenstände wie z. B. Geldbörsen oder Brieftaschen aufbewahrt, so lassen die sich im flach abgelegten Zustand gemäß Figur 2 innerhalb der Klemmtaschen zwischen dem Bodenabschnitt 4 und den jeweiligen Mittelabschnitten 12 einklemmen und festhalten. Das Öffnen der Faltschachtel und dessen Ablegen im flachen Zustand gemäß Figur 2 kann also zu einer klemmenden Halterung von Gegenständen führen, insbesondere wenn die sich von einem Zusatz-Zuschnitt-Mittelabschnitt 12 zum gegenüberliegenden erstrecken.

In Figur 3 ist der Beginn des Aufrichtens der Faltschachtel aus dem flach abgelegten Zustand in den erhabenen Zustand veranschaulicht. Manuell werden der erste, eine Schachtel-Seitenwand bildende Abschnitt 3 des Haupt-Zuschnitts 1 sowie der die Deckelwand bildende vierte Abschnitt 6 des Haupt-Zuschnitts 1 von einer Unterlage hochgeschwenkt. Dabei werden lediglich die inneren Bereiche 15 der Zusatz-Zuschnitt-Endabschnitte 11 vom Haupt-/Basis-Zuschnitt 1 abgehoben, weil die äußeren (Eck-) Bereiche 14 der Zusatz-Zuschnitte 9a, 9b vollflächig auf der jeweiligen Innenseite bzw. Oberfläche der gegenüberliegenden Seitenwände bzw. ersten und dritten Abschnitte 3, 5 des Haupt-Zuschnitts 1 fixiert sind. Über die weiteren Querschamierachsen 10 der Zusatz-Zuschnitte werden auch deren jeweilige Mittelabschnitte 12 mit nach oben geschwenkt. Dies ist ermöglicht durch flexible Verbindungslaschen 22, welche als Fortsetzung eines Papierüberzugs der Zusatz-Zuschnitte 9a, 9b an deren dem Hauptzuschnitt 1 nächstliegenden Rand abstehen und mit letzteren beispielsweise durch Verkleben fest verbunden sind. In dem Bereich, in dem der Papierüberzug vom zweiten (Bodenwand-)Abschnitt 4 auf die Innenseite des jeweiligen Mittelabschnitts 12 übergeht, ergibt sich eine Längsschamierachse 23, über welche sich der Zusatz-Zuschnitt-Mittelabschnitt 12 verschwenken und auch nach oben verstellen lässt, wobei er eine Schachtel-Seitenwand bildet. Die Fortsetzung des Aufstellens in die erhabene Schachtel-Stellung ist noch in Figur 4 weiter veranschaulicht.

Gemäß Figur 5 führt ein jeweiliger Druck von außen auf die Außenseiten der gegenüberliegenden Seitenwand-Abschnitte 3, 5 zu einem Zusammenfalten der Faltbälge 11, 13, 14, 15 über deren Schräg-Schamierachsen 13. Dabei werden die Zusatz-Zuschnitt-Mittelabschnitte 12, welche zu den erstgenannten Seitenwänden 3, 5 rechtwinklige, auch einander gegenüberliegende Seitenwände bilden, über die weiteren Querschamierachsen 10 mit aufgestellt bzw. hochgeklappt. Je stärker der jeweilige Druck von außen auf die erstgenannten, gegenüberliegenden Seitenwand-Abschnitte 3, 5 ist, desto mehr wird die erhabene Stellung der vier Schachtel-Seitenwände 3, 5, 12 nebst zugehörigen Faltenbälgen 11, 13, 14, 15 stabilisiert.

Diese Stabilisierungsfunktion ist gemäß Figur 6 nun durch den Verschlusslaschen-Abschnitt 7 mit integriertem Verschluss-Magnetelement 17 übernommen. Die Verschlusslasche 7 ist in Anlage an die Außenseite des SeitenwandAbschnitts 3 gebracht, wobei das Magnetelement 17 vom oben genannten, komplementären Magnetelement 18 im Seitenwand-Abschnitt 3 angezogen wird. Gleichzeitig ist die Schachtel vom Deckelwand-Abschnitt 6 verschlossen worden, weil letzterer mit dem Verschlusslaschen-Abschnitt 7 scharniergelenkig verbunden und dadurch auf die Öffnungskanten der Seitenwände 3,5,12 geführt worden ist. Die Anlage des in Längsrichtung 2 letzten Abschnitts 7 ist noch in Figur 7 verdeutlicht, aus der auch die Zugkraft auf den Deckelwandabschnitt 6 (und damit auch auf den anschamierten ersten bzw. vorderen Seiten-Wandabschnitt 3) deutlich wird, was zum Zusammenhalt bzw. zur Stabilisierung der Schachtel-Seitenwände 3, 5, 12 im erhabenen bzw. aufgestellten Zustand beiträgt.

### Bezugszeichenliste

- 1: Haupt-Zuschnitt
- 2: Längsrichtung
- 3-7: Abschnitte des Haupt-Zuschnitts
- 8: Querschamierachsen
- 9a, 9b: Zusatz-Zuschnitt
- 10: weitere Querschamierachsen
- 11: Endabschnitte des Zusatz-Zuschnitts
- 12: Mittelabschnitt
- 13: Schräg-Scharnierachsen
- 14: äußerer (Eck-) Bereich
- 15: innerer Bereich
- 11, 13,14,15: Faltbalg
- 16: abgeschrägte Ecke
- 17: Magnetelement
- 18: komplementäres Magnetelement
- 19: Dicke, kleiner
- 20: Dicke, größter
- 21: Klemmtaschen
- 22: Verbindungslasche
- 23: Längsschamierachse

## Patentansprüche

1. Quader- oder würfelförmige oder sechsseltige Klapp- oder Faltschachtel, mit einer Bodenwand (4) und vier Seitenwänden (3,6,12), die reihum jeweils über in den Schachtel-Eckbereichen angeordnete Faltbälge (11,13,14,15) derart scharniergelenkig verbunden sind, dass die Faltschachtel aus einer flachen Stellung (Fig.1), bei der die Faltbälge (11,13,14,15) flach auseinander gezogen sind, in eine erhabene Stellung (Fig.5-7) aufstellbar ist, bei der die Faltbälge (11,13,14,15) zusammen gedrückt sind, wobei in der flachen Stellung (Flg.1) der jeweilige Grundriss der Faltbälge (11,13,14,15) von einer diagonalen oder schrägen Scharnierachse (13) in einen inneren (16) und einen äußeren Bereich (14) unterteilt ist, und in der erhabenen Stellung (Fig.5-7) der jeweils Innere und äußere Bereich (16,14) über die jeweilige diagonale oder schräge Scharnierachse (13) aufeinander zu geschwenkt sind, wobei der äußere Bereich (14) des jeweiligen Faltbalg-Grundrisses an einer Innenseite einer nächstliegenden Seitenwand (3,5) derart flächig anliegend befestigt ist, dass im flach auseinander gezogenen Zustand sich der Zusatz-Zuschnitt (9a,9b) vollständig Innerhalb eines die Bodenwand (4) und zwei parallele Seitenwände (3,5) umfassenden Bereichs eines Haupt-Zuschnitts (1) befindet und dabei mit den gegenüberliegenden Boden- und Seitenwänden (4,3,5) Seitentaschen bildet, ***dadurch gekennzeichnet*, *dass*** *die Seitenwände (3,5,12) jeweils zusammen mit zwei der Faltenbälge (11,13,14,15) als ein gemeinsamer, separat hergestellter Zusatz-Zuschnitt (9a,9b) ausgeführt und an der Bodenwand (4) scharniergelenkig befestigt sind, und diese beiden Faltenbälge (11,13,14,15) sich an je einem zweier gegenüberliegender Enden der Seitenwand (12) scharniergelenkig anschließen und der äußere Rand des Zusatz-Zuschnitts (9a,9b) und der äußere Rand des Heupt-Zuschnitts (1), welche im Bereich innerhalb der Bodenwand (4) und der Seitenwände (3,6)*

2. Faltschachtel nach Anspruch 1, **dadurch gekennzeichnet, dass** zwei einander gegenüberliegende (12) der Seitenwände (3,5,12) jeweils mit zwei der Faltenbälge (11,13,14,15) scharniergelenkig zu einem Stück verbunden und einander gegenüberliegend auf der Bodenwand (4) scharniergelenkig befestigt sind,

3. Faltschachtel nach Anspruch 1 oder 2, **dadurch gekennzeichnet, dass** die mindestens eine Seitenwand (12) einen bodenparallelen Rand aufweist, woran eine oder mehrere gelenkig abstehende Verbindungslaschen (22) oder sonstige Verbindungselemente zur verschwenkbaren Befestigung an der Bodenwand (4) ausgebildet sind.

4. Faltschachtel nach Anspruch 3, **dadurch gekennzeichnet, dass** das Verblndungselement oder die Verbindungslasche (22) aus flexibien und/oder biegsamen Material oder als abstehender biegsamer Papierüberzug ausgebildet ist.

5. Faltschachtel nach einem der vorangehenden Ansprüche, **dadurch gekennzeichnet, dass** die mindestens eine Seitenwand (12) durch Kleben mit der Bodenwand (4) verbunden ist.

6. Faltschachtel nach einem der vorangehenden Ansprüche, **dadurch gekennzeichnet, dass** der jeweils äußere Bereich (14) des Faltbalgs (11,13,14,15) an der Innenseite der nächstliegenden Seitenwand (3,5) durch Kleben befestigt ist.

7. Faltschachtel nach einem der vorangehenden Ansprüche, mit einer Deckelwand (6), die mit einer (5) der Seitenwände (3,5,12) scharniergelenkig zum Überdecken der Bodenwand (5) verbunden ist und an einem seitenparallelen Rand mit einer scharniergelenkig verbundenen Verschlusslasche (7) versehen ist, mit welcher ein erstes Verschlusselement (17) baulich integriert ist, **dadurch gekennzeichnet, dass** in oder an einer im erhabenen Schachtel-Zustand der Verschlusslasche (7) nächstliegenden Seitenwand (3) ein zweites komplementäres Verschlusselement (18) derart angeordnet ist, dass bei einem Hintergreifen der nächstliegenden Seitenwand (3) durch die Verschlusslasche (7) die Verschlusselemente (17,18) in Haftverbindung geraten, wobei die Faltbälge (11,13,14,15) zusammen und die Seltenwände (3,5,12) aufrecht stehend aneinander gedrückt werden.

8. Faltschachtel nach Anspruch 7, **dadurch gekennzeichnet, dass** die Deckelwand (6) per Scharnier (8) mit der Seitenwand (5) verbunden ist, die parallel zur Seitenwand (3) mit dem komplementären Verschlusselement (18) verläuft.

9. Faltschachtel nach Anspruch 7 oder 8, **dadurch gekennzeichnet, dass** die Verschlusselemente (17,18) zur Realisierung eines Klett-, Magnet-, Druckknopf- oder Schlaufen-Knebelverschlusses ausgebildet sind.

10. Faltschachtel nach einem der Ansprüche 7 bis 9, mit einer Quaderform, **dadurch gekennzeichnet, dass** die Verschlusselemente (17,18) sich im erhabenen beziehungsweise aufgestellten Zustand (Fig.5-7) in oder auf einer Schmalseite befinden.

11. Faltschachtel nach einem der vorangehenden Ansprüche, **dadurch gekennzeichnet, dass** eine, mehrere oder alle der Scharnierachsen (8,10,13) mittels Blegekanten oder -rillen realisiert sind.

12. Faltschachtel nach einem der vorangehenden Ansprüche, **gekennzeichnet durch** eine Herstellung wenigstens oder nur der Boden-, Selten- und gegebenenfalls der Deckelwand (4; 3,5,12; 6) mit Hartpappe.

13. Verfahren zur Herstellung einer Faltschachtel nach einem der vorangehenden Ansprüche, unter Verwendung eines länglich flachen *Haupt*-Zuschnitts (1), der in Längsrichtung (2) in zumindest drei aufeinander folgende Abschnitte (3-7) entsprechend zweier paralleler Seitenwände (3,5) und der Bodenwand (4) dazwischen untertellt ist, die durch querverlaufende Schamlergelenkachsen (8) voneinander abgegrenzt sind, *wobei* zur Vervollständigung der Seltenwände (3,5,12) und Bildung von Faltbälgen (11,13,14,15) auf dem Zuschnitt (1) in dessen Längsrandbereich wenigstens ein Zusatz-Zuschnitt (9a,9b) befestigt wird, der kongruente Querscharnlerachsen (10) aufweist, die Je einen Endabschnitt (11) von einem Mittelabschnitt (12) abgrenzen, *und die Faltbälge (11,13,14,15)* jeweils von einer diagonalen oder schrägen Scharnlerachse (13) zur Bildung von jeweils Inneren und äußeren Faltbalgbarolchen (14,15) durchsetzt**,** ***dadurch gekennzeichnet, dass*** *der Zusatz-Zuschnitt (9a,9b) im flach auseinander_gezogenen Zustand vollständig Innerhalb eines die Bodenwand (4) und zwei parallele Seitenwände (3,5) umfassenden Bereichs des Haupt-Zuschnitts (1) befestigt wird, wobei die Endabschnitte beziehungsweise Faltbälge (11,13,14,15) des Zusatz-Zuschnitts (9a,9b) jeweils mit ihrem äußeren Bereich (14) an e*/*ner innenseite einer nächstliegenden Seitenwand (3,5) derart flächig anliegend befestigt werden, dass im flach auseinander gezogenen Zustand der Zusetz-Zuschnitt (9a,9b) mit den gegenüberliegenden Boden- und Seitenwänden (4,3,5) Seitentaschen bildet und, der äußere Rand des Zusatz-Zuchnitts(9a,9b) und der äußere Rand des. Haupt Zuschnitts (1), welche im Bereich innerhalb der Bodenwand (4) und der Seitenwände (3,5) parallel zueinander angeordnet sind, so voneinander beabstandet werden, dass der äußere Rand des Zusatz-Zuschnitts (9a,9b) vom äußeren Rand des Haupt-Zusahnitts (1) in Richtung des Schachtelinneren versetzt ist.*

14. Verfahren nach Anspruch 13, **dadurch gekennzeichnet, dass** ein Zusatz-Zuschnitt (9a,9b) verwendet wird, der wenigstens in seinem Mittelabschnitt (12) zwischen den beiden Endabschnitten (11) mit biegesteifem Material, beispielsweise Hartpappe, und in seinen Endabschnitten (11) mit dünnerem und/oder biegsamen Material realisiert ist.

15. Verfahren nach Anspruch 13 oder 14, **dadurch gekennzeichnet, dass** ein Zusatz-Zuschnitt (9a,9b) verwendet wird, der an einem Rand mit einem oder mehreren flexiblen Vorsprüngen (22), beispielsweise in Form eines randparallelen Paplerstrelfens, versehen ist.

16. Verfahren nach einem der Ansprüche 13 bis 15, **dadurch gekennzeichnet, dass** der verwendete (Haupt-)Zuschnltt (1) in Längsrichtung (2) um einen vierten, über eine Querscharnierachse (8) am Rand des dritten Abschnitts (5) angelenkten Abschnitt (6) zur Bildung einer klappbaren Schachtel-Deckelwand zwecks Überdeckung einer Schachtel-Bodenwand (4) erweitert ist.

17. Verfahren nach Anspruch 16, **dadurch gekennzeichnet, dass** der verwendete (Haupt-)Zuschnltt (1) in Längsrichtung (2) um einen fünfte, über eine ierachse (8) am Rand des vierten Abschnitts (6) angelenkten Abschnitt (7) zur Bildung einer klappbaren Verschlusslasche zwecks Anlage an einer Schachtel-Seitenwand erweitert ist.

## Claims

1. Block or cuboid shaped or hexagonal collapsible or folding box, with a floor (4) and four side walls (3, 5, 12), each in turn connected via folding bellows (11, 13, 14, 15) located in the box corner areas in the way of a hinge-like joint in such a way that the folding box can be pulled open from a flat position (Fig. 1), in which the folding bellows (11, 13, 14, 15) are flat, into an erect position Figs. 5-7), in which the folding bellows (11, 13, 14, 15) are compressed, whereby the relevant floor area of the folding bellows (11, 13, 14, 15) is divided into an internal (15) and an external area (14) by a diagonal or inclined hinge axis (13) in the flat position (Fig. 1), and the relevant internal and external areas (15, 14) are tilted towards each other via the relevant diagonal or inclined hinge axis (13) in the erect position (Figs. 5-7), whereby the external area (14) of the relevant folding bellows floor area abuts against the inside of the nearest adjacent side wall (3,5) and is affixed in such a way that the additional cut-out (9a, 9b) is completely positioned within an area of a main cut-out (1) within the floor (4) and two parallel side walls (3, 5) in the erected condition, and thus forms side pockets together with the oppositely positioned floor and side walls (4, 3, 5), **characterised in that** the side walls (3, 5, 12) each form a common, but separately produced additional cut-out (9a, 9b) together with two of the folding bellows (11, 13, 14, 15), the same being affixed to the floor (4) by means of a hinge joint, and **in that** these two folding bellows (11, 13, 14, 15) follow one of two oppositely positioned ends of the side wall (12) each in a hinged fashion, and **in that** the outermost edge of the additional cut-out (9a, 9b) and the outermost edge of the main cut-out (1), which are positioned in parallel within the area of the floor (4) and the side walls (3, 5), are spaced apart from each other in such a way that the external edge of the additional cut-out (9a, 9b) is offset from the external edge of the main cut-out (1) in the direction of the box interior.

2. Folding box according to Claim 1, **characterised in that** two oppositely positioned (12) side walls (3, 5, 12) are connected with two of the folding bellows (11, 13, 14, 15) by means of hinges to form a single piece, and are affixed opposite each other to the floor (4) in a hinge-like fashion.

3. Folding box according to Claim 1 or 2, **characterised in that** the at least one side wall (12) comprises a floor parallel edge, along which one or more jointably connected connection tabs (22) or other connection elements are formed for the tiltable affixing of the same to the floor (4).

4. Folding box according to Claim 3, **characterised in that** the connection element or the connection tab (22) is made from a flexible and/or bendable material or produced in the form of a projecting bendable paper covering layer.

5. Folding box according to one of the preceding Claims, **characterised in that** the at least one side wall (12) is connected with the floor (4) by means of gluing.

6. Folding box according to one of the preceding Claims, **characterised in that** the relevant external area (14) of the folding bellows (11, 13, 14, 15) is affixed to the inside of the nearest adjacent side wall (3, 5) by means of gluing.

7. Folding box according to one of the preceding Claims, with a lid (6), being connected with one of the side walls (3, 5, 12) by means of a hinge for covering the floor (5), and equipped with a closing tab (7) connected with a side parallel edge by means of a hinge, with which a first closing element (17) is structurally integrated, **characterised in that** a second complimentary closing element (18) is located in or on an adjacent side wall (3) in the erected box condition of the closing tab (7) in such a way that the closing elements (17, 18) will adhere to each other when the closing tab (7) engages the nearest adjacent side wall (3), whereby the folding bellows (11, 13, 14, 15) are compressed and the side walls (3, 5, 12) erected.

8. Folding box according to Claim 7, **characterised in that** the lid (6) is connected with the side wall (5) that extends parallel to the side wall (3) with the complimentary closing element (18) via a hinge.

9. Folding box according to Claim 7 or 8, **characterised in that** the closing elements (17, 18) are designed for realising a Velcro, magnetic, press-stud or hook and loop closure.

10. Folding box according to one of the Claims 7 to 9, with a block shape, **characterised in that** the closing elements (17, 18) are located in or on a narrow side in the erected, e.g. assembled condition (Figs. 5 to 7).

11. Folding box according to one of the preceding Claims, **characterised in that** one, several, or all of the hinge axes (8, 10,13) are realised by means of bending edges or grooves.

12. Folding box according to one of the preceding Claims, **characterised by** a manufacture of just at least or only the floor, side walls and possibly the lid (4; 3, 5, 12; 6 from stiff card.

13. Method for producing a folding box according to one of the preceding Claims, using a longitudinal flat cut-out (1) comprising at least three consecutive sections (3-7) divided in a longitudinal direction (2) corresponding to two parallel side walls (3, 5) and the floor (4), the same being delimited against each other by transversely extending hinge joint axes (8), whereby at least one additional cut-out (9a, 9b) is affixed to the cut-out (1) in the longitudinal edge area of the same for completing the side walls (3, 5, 12) and forming the folding bellows (11, 13, 14, 15), the same comprising congruent transverse joint axes (10) each delimiting an end section (11) from a central section (12), and the folding bellows (11, 13, 14, 15) each penetrated by a diagonal or inclined hinge axis (13) for forming internal and external folding bellows areas (14, 15), **characterised in that** the additional cut-out (9a, 9b) is affixed completely within an area of the main cut-out (1) comprising the floor (4) and two parallel side walls (3, 5) in the erected condition, whereby the end sections, e.g. folding bellows (11, 13, 14, 15) of the additional cut-out (9a, 9b) are each affixed spatially abutting against an inside of an adjacent side wall (3, 5) with their external area (14) in such a way that the additional cut-out (9a, 9b) forms side pockets with the oppositely positioned floor and side walls (4, 3, 5) in the erected condition, and the external edge of the additional cut-out (9a, 9b) and the external edge of the main cut-out (1) arranged parallel with each other in the area within the floor (4) and the side walls (3, 5) are positioned in relation to each other in such a way that the external edge of the additional cut-out (9a, 9b) is offset from the external edge of the main cut-out (1) in the direction of the box interior.

14. Method according to Claim 13, **characterised in that** an additional cut-out (9a, 9b) is used, the same being realised at least in its central section (12) between the two end sections (11) with a flexurally resistant material, for example stiff card, and with thinner and/or bendable material in its end sections (11).

15. Method according to Claim 13 or 14, **characterised in that** an additional cut-out (9a, 9b) is used, the same being equipped with one or more flexible projections (22) at one edge, preferably in the form of an edge parallel paper strip.

16. Method according to one of the Claims 13 to 15, **characterised in that** the (main) cut-out (1) used is extended by a fourth section (6) connected to the edge of the third section (5) via a transverse hinge axis (8) in a longitudinal direction (2) for forming a foldable box lid for covering a box floor (4).

17. Method according to Claim 16, **characterised in that** the (main) cut-out (1) used is extended in a longitudinal direction (2) by a further attached section (7) connected with the edge of the fourth section (6) via a transverse hinge axis (8) for forming a foldable closing tab for abutment against a box side wall.

## Revendications

1. Boîte à couvercle rabattable ou pliante, parallélépipédique ou cubique ou hexagonale, comportant une paroi de fond (4) et quatre parois latérales (3, 5, 12), qui sont respectivement assemblées, tour à tour, par une articulation à charnière par l'intermédiaire de soufflets (11, 13, 14, 15) disposés dans les zones d'angle de la boîte de telle sorte que la boîte pliante peut passer d'une position à plat (figure 1) dans laquelle les soufflets (11, 13, 14, 15) sont étirés à plat, à une position montée (figures 5-7), dans laquelle les soufflets (11, 13, 14, 15) sont comprimés, où dans la position à plat (figure 1), la projection horizontale respective des soufflets (11, 13, 14, 15) est divisée, par un axe de charnière (13) en diagonale ou en biais, en une partie intérieure (15) et une partie extérieure (14), et dans la position dressée (figures 5-7), les parties respectivement intérieure et extérieure (15, 14) sont pivotées l'une sur l'autre, la partie extérieure (14) de la projection horizontale respective du soufflet étant fixée en reposant à plat contre un côté intérieur de la paroi latérale (3, 5) la plus proche de telle sorte qu'à l'état étendu à plat, la découpe supplémentaire (9a, 9b) se trouve entièrement à l'intérieur d'une partie, comprenant la paroi de fond (4) et deux parois latérales (3, 5) parallèles, d'une découpe principale (1) et, en même temps, forme avec les parois de fond et latérales (4, 3, 5) opposées, des poches latérales,
**caractérisée en ce que** les parois latérales (3, 5, 12) sont chacune réalisées en même temps que deux des soufflets (11, 13, 14, 15) en tant que découpe supplémentaire (9a, 9b) commune, réalisée séparément, et sont fixées sur la paroi de fond (4) par une articulation à charnière, **en ce que** ces deux soufflets (11, 13, 14, 15) sont reliés, par une articulation à charnière, respectivement à l'une des deux extrémités opposées de la paroi latérale (12), **en ce que** le bord extérieur de la découpe supplémentaire (9a, 9b) et le bord extérieur de la découpe principale (1) qui sont disposés parallèlement l'un à l'autre dans la zone à l'intérieur de la paroi de fond (4) et des parois latérales (3, 5), sont situés à distance l'un de l'autre de telle sorte que le bord extérieur de la découpe supplémentaire (9a, 9b) est décalé par rapport au bord extérieur de la découpe principale (1) dans la direction de l'intérieur de la boîte.

2. Boîte pliante selon la revendication 1, **caractérisée en ce que** deux des parois latérales (3, 5, 12) opposées l'une à l'autre sont respectivement reliées à deux des soufflets (11, 13, 14, 15) par une articulation à charnière pour former une pièce et sont fixées par une articulation à charnière sur la paroi de fond (4) en étant opposées l'une à l'autre.

3. Boîte pliante selon la revendication 1 ou 2, **caractérisée en ce qu'**au moins une paroi latérale (12) présente un bord parallèle au fond, une ou plusieurs pattes d'assemblage (22) ou d'autres éléments d'assemblage situés à distance de façon articulée étant réalisés sur la paroi de fond (4) pour une fixation pivotante.

4. Boîte pliante selon la revendication 3, **caractérisée en ce que** l'élément d'assemblage ou la patte d'assemblage (22) est réalisé dans un matériau flexible et/ou pliable ou en tant que revêtement en papier flexible situé à distance.

5. Boîte pliante selon l'une des revendications précédentes, **caractérisée en ce qu'**au moins une paroi latérale (12) est assemblée par collage à la paroi de fond (4).

6. Boîte pliante selon l'une des revendications précédentes, **caractérisée en ce que** la partie respectivement extérieure (14) du soufflet (11, 13, 14, 15) est fixée par collage sur le côté intérieur de la paroi latérale (3, 5) la plus proche.

7. Boîte pliante selon l'une des revendications précédentes, **caractérisée par** une paroi de couvercle (6) qui est assemblée avec l'une (5) des parois latérales (3, 5, 12), par une articulation à charnière, pour le recouvrement de la paroi de fond (4) et qui est munie, sur un bord parallèle au côté, d'une patte de fermeture (7) assemblée par une articulation à charnière, par laquelle un premier élément de fermeture (17) est intégré dans la structure, **caractérisée en ce qu'**un deuxième élément de fermeture (18) complémentaire est disposé dans ou sur la paroi latérale (3) la plus proche de la patte de fermeture (7) à l'état monté de la boîte, de telle sorte que, lorsque la patte de fermeture (7) s'engage derrière la paroi latérale (3) la plus proche, les éléments de fermeture (17, 18) sont assemblés par adhérence, les soufflets (11, 13, 14, 15) étant alors comprimés et les parois latérales (3, 5, 12) étant pressées et maintenues l'une contre l'autre.

8. Boîte pliante selon la revendication 7, **caractérisée en ce que** la paroi de couvercle (6) est assemblée par une charnière (8) avec la paroi latérale (5) qui est parallèle à la paroi latérale (3) présentant l'élément de fermeture (18).

9. Boîte pliante selon la revendication 7 ou 8, **caractérisée en ce que** les éléments de fermeture (17, 18) sont conçus pour la réalisation d'une fermeture auto-agrippante, magnétique, à bouton-pression ou à boucle et garrot.

10. Boîte pliante selon l'une des revendications 7 à 9, présentant une forme de parallélépipède, **caractérisée en ce que** les éléments de fermeture (17, 18) se trouvent à l'état dressé ou monté (figures 5-7) dans ou sur un côté étroit.

11. Boîte pliante selon l'une des revendications précédentes, **caractérisée en ce qu'**un, plusieurs ou tous les axes de charnière (8, 10, 13) sont réalisés à l'aide d'arêtes ou de rainures de pliage.

12. Boîte pliante selon l'une des revendications précédentes, **caractérisée par** la réalisation d'au moins ou de seulement la paroi de fond, de la paroi latérale et, le cas échéant, de la paroi de couvercle (4 ; 3, 5, 12 ; 6), en carton dur.

13. Procédé de fabrication d'une boîte pliante selon l'une des revendications précédentes, en utilisant une découpe principale (1) plate allongée qui, dans le sens longitudinal (2), est divisée en au moins trois sections (3-7) successives qui correspondent à deux parois latérales (3, 5) parallèles et à la paroi de fond (4) disposée entre et qui sont délimitées l'une par rapport à l'autre par des axes articulés de charnière (8) transversaux, où, pour compléter les parois latérales (3, 5, 12) et pour former les soufflets (11, 13, 14, 15), on fixe, sur la découpe (1) dans la zone de son bord longitudinal, au moins une découpe supplémentaire (9a, 9b) qui présente des axes de charnière transversaux (10) congruents qui délimitent respectivement une section terminale (11) d'une section médiane (12), et qui traverse les soufflets (11, 13, 14, 15) respectivement par un axe de charnière (13) en diagonale ou en biais pour former les zones de soufflets (14, 15) respectivement intérieure et extérieure, **caractérisé en ce que** la découpe supplémentaire (9a, 9b) est fixée, à l'état étendu à plat, entièrement à l'intérieur d'une partie, comprenant la paroi de fond (4) et deux parois latérales (3, 5) parallèles, de la découpe principale (1), les sections terminales ou les soufflets (11, 13, 14, 15) de la découpe supplémentaire (9a, 9b) étant respectivement fixés, par leur partie (14 extérieure, en reposant à plat contre un côté intérieur de la paroi latérale 3, 5) la plus proche, de telle sorte qu'à l'état étendu à plat, la découpe supplémentaire (9a, 9b) forme avec les parois de fond et latérales (4, 3, 5) opposées, des poches latérales, **en ce que** le bord extérieur de la découpe supplémentaire (9a, 9b) et le bord extérieur de la découpe principale (1) qui sont disposés parallèlement l'un à l'autre dans la zone à l'intérieur de la paroi de fond (4) et des parois latérales (3, 5), sont situés à distance l'un de l'autre de telle sorte que le bord extérieur de la découpe supplémentaire (9a, 9b) est décalé par rapport au bord extérieur de la découpe principale (1) dans la direction de l'intérieur de la boîte.

14. Procédé selon la revendication 13, **caractérisé en ce qu'**il est prévu une découpe supplémentaire (9a, 9b) qui, au moins dans sa section médiane (12 entre les deux sections terminales (11), est réalisée dans un matériau rigide au pliage, par exemple du carton dur, et dans ses sections terminales (11), est réalisée dans un matériau plus mince et/ou plus pliable.

15. Procédé selon la revendication 13 ou 14, **caractérisé en ce qu'**il est prévu une découpe supplémentaire (9a, 9b) qui est munie sur un bord d'un ou de plusieurs éléments flexibles en saillie (22), par exemple sous la forme d'une bande de papier parallèle au bord.

16. Procédé selon l'une des revendications 13 à 15, **caractérisé en ce que** la découpe (principale) (1) utilisée est augmentée, dans le sens longitudinal (2), par une quatrième section (6) articulée au bord de la troisième section (5) par un axe de charnière transversal (8), pour former une paroi de couvercle de boîte rabattable en vue du recouvrement d'une paroi de fond (4) de boîte.

17. Procédé selon la revendication 16, **caractérisé en ce que** la découpe (principale) (1) utilisée est augmentée, dans le sens longitudinal (2), d'une cinquième section (7) articulée au bord de la quatrième section (6) par un axe de charnière transversal (8) pour former une patte de fermeture rabattable en vue de la pose sur une paroi latérale de boîte.
